# EUROPÄISCHE PATENTSCHRIFT

(11) **EP 0 546 482 B1**
(45) Veröffentlichungstag und Bekanntmachung des Hinweises auf die Patenterteilung: **26.02.1997**
(21) Anmeldenummer: 92120768.4
(22) Anmeldetag: 04.12.1992
(51) Int. Cl.: B65D 6/22

(54) **Faltbehälter**
Folding container
Récipient pliable

(30) Priorität: 10.12.1991 DE 9115309 U
(43) Veröffentlichungstag der Anmeldung: 16.06.1993
(73) Patentinhaber: ZARGES Leichtbau GmbH, D-82362 Weilheim (DE)
(72) Erfinder: Pecher, Heinz, W-8120 Weilheim (DE)
(74) Vertreter: Baronetzky, Klaus, Dipl.-Ing.

(56) Entgegenhaltungen:
- EP-A- 0 048 577
- CH-A- 337 771
- DE-A- 1 801 238
- DE-A- 2 737 867
- DE-C- 960 792

## Beschreibung

Die Erfindung betrifft einen Faltbehälter gemäß dem Oberbegriff von Anspruch 1, der insbesondere auch für den Tragspinnenbetrieb geeignet ist.

Faltbehälter sind in vielfachen Abwandlungen bekannt geworden. Die klassische Ausgestaltung ist beispielsweise aus der DE-A-954 677 ersichtlich. Bei dieser Lösung und auch beispielsweise bei der aus der DE-A-1 693 496 bekannten Lösung sind die Seitenwände - worunter hier und im folgenden die beiden Stirnwände, die Vorder- und die Rückwand des Behälters verstanden sind - an der Bodenwand schwenkbeweglich gelagert, um ein Zusammenlegen des Behälters zu ermölichen. Der Deckel ist hierbei an der Rückwand gelagert, zwar entweder über ein Gelenk oder über einen Lenkhebel.

Bei diesen bekannten Lösungen erfolgt die Lagerung der Seitenwände auf der Bodenwand über klavierbandartige Gelenke. Die Gelenke für die beiden Stirnwände sind hierbei in der Regel gegenüber den Gelenken für Vorder- und Rückwand abgesenkt, um ein kollisionsfreies Zusammenlegen zu ermöglichen.

Die Verwendung eines klavierbandartigen Gelenkes für derartige Faltbehälter ist jedoch herstellungstechnisch recht ungünstig. Wenn kein separates Klavierband verwendet werden soll, muß zunächst der untere Teil der zur Rede stehenden Seitenwand mit einer speziellen Stanzung versehen werden. Jede hierbei entstandene Lasche muß dann um 360° gebogen werden, wozu zwei Biegeschritte mit jeweils unterschiedlichen Biegeformen erforderlich sind.

Bei höheren Stapelhöhen von beispeilsweise vier beladenen Faltbehältern aufeinander sinkt die Lebensdauer der so geformten Klavierband-Gelenke bei üblicher Wandstärke recht drastisch, so daß auch vorgeschlagen wurde, zu separaten Klavierbändern aus hochfesten Materialien überzugehen. Wenn nämlich kurzerhand die Wandstärke der Seitenwand erhöht wird, verschlechtert sich die Biegefähigkeit, so daß es bei der Biegung zu Materialrissen kommen kann.

Ferner war es aus der DE-A-960 792 oder aus der CH-A-337 771 bekannt geworden, das untere Ende einer Seitenwand nach außen etwa halbkreisförmig umzubiegen und in ein entsprechendes Führungsprofil eintreten zu lassen. Diese Ausgestaltung ist zwar insbesondere für den Tragspinnenbetrieb der Faltbehälter gut geeignet. Es hat sich jedoch gezeigt, die Handhabung selbst unbefriedigend ist, denn beim Beladen des Behälters mit Schüttgut und durch Verschmutzungen entsteht eine Verklemmungsneigung, wenn die Seitenwand von der aufrechten in die flache Position geschwenkt werden soll. Wenn der untere Bereich der Seitenwand, der gegenüber der Stärke der Seitenwand zudem noch geschwächt ist, jedoch einmal verbogen ist, ist die Gelenkfunktion praktisch unbrauchbar, so daß dieser Behälter in der Praxis nicht eingesetz werden konnte.

Seit dem Bekanntwerden derartiger Faltbehälter sind eine enorme Vielzahl verschiedener Lösungen vorgeschlagen worden, um die bekannten Probleme zu lösen. Meist hat man zu speziellen Scharnieren gegriffen, beispielsweise gemäß der DE-A-23 52 117. Diese Lösung bedingt ein im Verhältnis zu Ihrer Stabilität zu hohes Gewicht und erfordert praktisch eine Art Führungsrahmen zur seitlichen Stabilisierung des zusammenzuklappenden Behälters.

Aus der EP-A1-48 577 schließlich ist ein faltbarer Behälter bekannt geworden, der spezielle Profile für die Gelenke zeigt. Bei einem derartigen Behälter umgreifen Seitenwand-Führungsprofile ein Bodenwand-Eckprofil um etwa 270°. Dies bedingt, daß die Montage nur in einer ganz bestimmte Reihenfolge und durch seitliches Einstecken der Wände möglich ist, und die Vorderwand bei einem bestimmten Schwenkwinkel insgesamt abnehmbar ist. Trotz des hohen Umschlingungswinkels ist ein Tragspinnenbetrieb an sich nicht vorgesehen, und würde auch jedenfalls zu einer starken Materialbeanspruchung führen, wenn nicht gar zu einem Bruch der Seitenwandprofile. Wenn nun einmal eine Seitenwand beschädigt ist, muß zum Austausch nicht nur diese entfernt werden, sondern in der vorgeschriebenen Montage-Reihenfolge die weiteren Seitenwände demontiert und erneut montiert werden. Trotz des anfallenden Aufwandes ist die Abstützung nach außen sehr unbefriedigend. Dies bedingt einen speziellen Aufsteckrahmen, wie er aus Fig. 5 der Druckschrift ersichtlich ist, was andereseits bedingt, daß der Deckel separat aufgenommen und verwahrt werden muß. Aufgrund der ungelösten technischen Schwierigkeiten und Handhabungsschwierigkeiten ist diese Lösung nach Kenntnis der Anmelderin nie zum Einsatz gelangt.

Demgegenüber liegt der Erfindung die Aufgabe zugrunde, einen Faltbehälter gemäß dem Oberbegriff von Anspruch 1 zu schaffen, der sowohl hinsichtlich der Handhabbarkeit, der Herstellungskosten, der Montage- und Demontage-Freundlichkeit, als auch hinsichtlich der Tragspinneneignung verbessert ist.

Diese Aufgabe wird erfindungsgemäß durch Anspruch 1 gelöst. Vorteilhafte Weiterbildungen ergeben sich aus den Unteransprüchen.

Die Erfindung bringt zunächst den besonderen Vorteil mit sich, daß trotz vergleichsweise geringer Materialstärke für die Seitenwand die Stapelbarkeit verbessert ist. Aufgrund der Abkröpfung des Gelenkkopfes nach außen ist eine Stützfläche zwischen Gelenkpfanne und Gelenkkopf knapp von der Mittenachse der Seitenwand beabstandet, so daß bei der Einleitung einer vertikalen Druckkraft in die Seitenwand ein im Verhältnis zu der eingeleiteten Kraft geringes Biegemoment entsteht. Im Verhältnis zu den verbreiteten Klavierband-Gelenke ist zudem die Flächenbelastung halbiert, da Gelenkkopf und Gelenkpfannen sich je über die gesamte Seitenwandlänge erstrecken. Während das Klavierband dazu neigt, in belastetem Zustand aufgezogen zu werden, ist der erfindungsgemäße Faltbehälter besonders gut für die Verwendung von Materialien auch mit einer gewissen Fließneigung geeignet, da die eingeleiteten Belastungen auch bei Stapelung der Faltbehälter bereits bei üblicher Dimensionierung erheblich unterhalb der Fließgrenze bleiben.

Das erfindungsgemäßen Gelenk läßt sich sehr leicht in einem einzigen Biegeschritt mit einer Hohlform und einem Rundstab als Gegenform herstellen, und ist somit rationell und kostengünstig in der Fertigung. Besonders günstig ist es, daß gelenkseitig trotz der erzeugten Gelenkqualität die Seitenwand nicht in einem speziellen Profil auslaufen muß, das dann separat montiert werden müßte. Dennoch die Auszugssicherheit in großem Maße gegebenen, auch wenn der Umschlingungswinkel nicht 270°, sondern lediglich etwa 180° beträgt. Hierzu trägt zum einen das im wesentlichen horizontal verlaufende Ende der Gelenkpfanne, und zum anderen der nach der Montage eingesetzten Riegelkörper bei, die beide die Gelenkpfanne im Eingriff mit dem Gelenkkopf halten.

Die Erfindung bietet trotz der geringen Herstellkosten eine erheblich vereinfachte Handhabung: die erfindungsgemäße Sperrstütze wirkt mit dem Gelenkkopf so zusammen, daß das Aufrichten des Faltbehälters dergestalt erfolgen kann, daß der Deckel hochgezogen und in einem Zuge über den Deckel die Rückwand aufgerichtet werden kann. In diesem Zustand hängt der Deckel noch hinter der Rückwand, so daß sich eine Übertotpunktstellung für das Gelenk ergibt, die bewirkt, daß die Seitenwand an der Sperrstütze abgestützt ist. Die Rückwand ist also insofern selbsttragend, so daß der Bediener in Ruhe die weiteren Seitenwände aufstellen kann, ohne befürchten zu müssen, daß die einmal aufgestellte Rückwand umfällt.

Besonders günstig ist die gegensinnig angebrachte Abkröpfung der Seitenwand im Gelenkpfannenbereich, die die Stabilisierung maßgeblich erhöht und die Stütz- und Tragfunktionen des Gelenkes miteinander zu kombinieren vermag. Trotz der besonderen Vorteile ist der Behälter innen praktisch flach, wobei die innere Oberfläche von Eckprofil und Seitenwand in aufgerichtetem Zustand des Behälters in einer Ebene verlaufen können. Sollte einmal eine Seitenwand durch eine entsprechende robuste Behandlung zu stark verbeugt oder aufgeschlitzt sein, ist ein Austausch dieser Seitenwand leicht möglich, indem nämlich lediglich die beispielsweise mit Blindnieten angebrachten Riegelkörper entfernt werden, so daß diese Seitenwand für sich ausgetauscht werden kann.

Weitere Einzelheiten, Vorteile und Merkmale der Erfindung ergeben sich aus der nachfolgenden Beschreibung eines Ausführungsbeispiels anhand der Zeichnung.

Es zeigen:
- Fig. 1: ein Detail eines erfindungsgemäßen Faltbehälters in einer Ausführungsform, nämlich dem Gelenkbereich zwischen einer Stirnwand und einer Bodenwand im aufgerichteten Zustand des Faltbehälters;
- Fig. 2: eine Darstellung gemäß Fig. 1, im Bereich der gegenüberliegenden Stirnwand sowie im zusammengelegten Zustand des Behälters; und
- Fig. 3: eine Darstellung gemäß Fig. 1, jedoch im Bereich des Gelenks zwischen einer Rückwand und der Bodenwand.

Ein erfindungsgemäßer Faltbehälter 10 weist ein Gelenk 12 auf, das eine Verbindung zwischen einer Bodenwand 14 und einer Seitenwand 16 bildet, wobei in Fig. 1 das Gelenk zwischen der Bodenwand 14 und einer Stirnwand des Faltbehälters 10 dargestellt ist.

Das Gelenk 12 besteht aus einer Gelenkpfanne 18 und einem Gelenkkopf 20. Hierbei ist die Gelenkpfanne 18 als Fortsetzung der Seitenwand 16 ausgebildet, mit dieser einstückig und durchgehend verlaufend. Demgegenüber ist der Gelenkkopf 20 Teil eines Eckprofils 22, das einen Schlitz 24 für die Aufnahme der Bodenwand 14 aufweist. Das Eckprofil 22 verläuft nach außen glatt und läuft nach oben in einem horizontalen Schenkel 26 aus, der nach innen gewandt ist und eine Sperrstütze 28 für die Seitenwand 16 bildet.

Im aufgerichteten Zustand des Faltbehälters 10 , der in Fig. 1 dargestellt ist, liegt die Seitenwand 16 an der ballig auslaufenden Sperrstütze 28 an, so daß ihr Schwenkweg insofern nach außen begrenzt ist. In dem von dem Eckprofil 22 aufgespannten Raum ist ein Riegelkörper 30 vorgesehen, der sich als U-förmiges Profil an das Eckprofil 22 innen anlehnt. Der Riegelkörper 30 läuft in einem unteren Seitenschenkel 32 aus, dessen Abstand von dem Gelenkkopf 20 so gewählt ist, daß ein Ausziehen des doppelt abgekröpften und die Gelenkpfanne 18 bildenden unteren Teils der Seitenwand 16 in keiner der möglichen Schwenkstellungen zwischen dem aufgerichteten und dem liegenden Zustand des Faltbehälters möglich ist.

An den Riegelkörper 30 schließt sich nach unten ein Gelenkpfannen-Aufnahmeraum 34 an, der bei gelöstem Riegelkörper 30 eine solche Breite und Tiefe hat, daß eine Entnahme der Gelenkpfanne 18 von dem Gelenkkopf 20, und damit ein Herausnehmen der Seitenwand 16 ohne weiteres möglich ist.

Der Gelenkpfannenbereich der Seitenwand 16 ist so ausgebildet, daß - im aufgerichteten Zustand der Seitenwand 16 betrachtet - die Seitenwand zunächst mit einer Stützabkröpfung 36, die nach außen gewandt ist, um etwa 90° abgekröpft ist. Der Radius der Stützabkröpfung entspricht der 1,5- bis 5-fachen, insbesondere der 2-fachen Blechstärke der Seitenwand 16. Die Stützabkröpfung 36 stellt eine Abkröpfung von etwa 90° dar. An diese schließt sich eine gegensinnig ausgebildete Abkröpfung, die die eigentliche Gelenkpfanne 18 bildet, an. Der Radius der Gelenkpfanne 18 ist erheblich größer als derjenige der Stützabkröpfung 36, beispielsweise die 2- bis 10-fache, und vorzugsweise die 4-fache Blechstärke. Der Winkel, um welchen die die Gelenkpfanne 18 bildende Abkröpfung ausgebildet ist, beträgt 150° bis 210°, insbesondere 170° bis 200° und vorzugsweise 180°. Somit erstreckt sich sowohl der Übergangsbereich zwischen der Stützabkröpfung 36 und der Gelenkpfanne 18 als auch ein unteres Ende 38 der Gelenkpfanne 18 im aufgerichteten Zustand des Faltbehälters 10 im wesentlichen horizontal.

Der Gelenkkopf 20 ist in einer der Gelenkpfanne 18 entsprechenden Weise ausgebildet. Er weist in an sich bekannter Weise eine glatte Außenoberfläche, auf deren Radius gleich oder um weniges geringer als der Innenradius der Gelenkpfanne 18 ist. Der Gelenkkopf ist hierbei asymmetrisch ausgebildet, so daß ein den Gelenkkopf 20 mit dem übrigen Eckprofil 22 verbindender Gelenkhals 40 sich gegenüber dem Gelenkkopf 20 weiter innen erstreckt und somit außer Eingriff des Endes 38 der Gelenkpfanne 18 verbleibt. Es ist günstig, wenn das Ende 38 auch in dem aufgerichteten Zustand der Seitenwand 16 von dem Gelenkhals 40 noch beabstandet ist, da dann auch dann keine Klemmneigung besteht, wenn einmal eine entsprechende Verschmutzung vorliegen sollte. Andererseits kann zur Verbesserung der vertikalen Zugabstützung das Ende 38 auch weiter nach innen gezogen sein.

Der Gelenkhals 40 ist im wesentlichen in der Verlängerung einer Mittenachse 42 der Seitenwand 16 vorgesehen. Von der Mittenachse 42 ist eine Symmetrieachse 44 des Gelenkkopfes 20 um einen Abstand D beabstandet. Die Symmetrieachse 44 durchtritt auch eine Stützfläche 46, die innen an der Gelenkpfanne 18 oben vorgesehen ist und der Abstützung bei der vertikalen Druckkraftaufbringung auf die Seitenwand 16 dient. Da der Abstand D gering ist, ist das Biegemoment auf die Stützabkröpfung 36 im Verhältnis zu der aufgebrachten Druckkraft gering, so daß in der Stützabkröpung 36 auch bei lang dauernder Stapelung von beispielsweise acht Faltbehältern übereinander, die zudem beladen sind, kein Materialfließen auftritt.

Die Seitenwand 16 ist an ihren seitlichen, d.h., der Vorder- sowie der Rückwand zugewandten Rändern zudem mit einem Verstärkungsprofil 48 verstärkt, das bis knapp oberhalb der Gelenkpfanne 18 gezogen ist. Hierdurch ist der Steifigkeitssprung der Seitenwand minimal gehalten. Da die Sperrstütze 28 ebenfalls über die gesamte Länge der Seitenwand 16 trägt, reicht der vertikale Abstand zwischen der Sperrstütze 28 und der Gelenkpfanne 18 auch bei grober Handhabung aus, auch wenn beispielsweise die Höhe der Seitenwand das 20-fache des Abstandes beträgt.

In dem dargestellten Ausführungsbeispiel ist das Eckprofil 22 außen mit einem sägerauh und als Verschleißteil vorgesehenen Prallschutz 50 versehen, der bei grobem Gabelstapler-Betrieb das Eckprofil 22 schützt.

Im Tragspinnenbetrieb wirkt sich ebenfalls günstig aus, daß sowohl die Gelenkkopf/Gelenkhals-Verbindung, als auch der Seitenschenkel 32 über die gesamte Länge der Seitenwand 16 tragend wirksam sind. Die hier eingeleitete Kraft entspricht stets lediglich maximal der Belastung des Faltbehälters aufgrund seiner Beladung, also nie beispielsweise der 8-fachen Belastung aufgrund der Stapelung. Die Belastung aufgrund der Doppelfunktion der Gelenkpfanne ist einerseits über deren Ende 38 und andererseits über eine Tragfläche 52 abgefangen, die außen/oben auf der Gelenkpfanne 18 vorgesehen ist, und für die Abstützung an dem Seitenschenkel 32 des Riegelkörpers 30 vorgesehen ist.

Hierbei ist es nicht notwendig, jedoch möglich, den Riegelkörper über die gesamte Länge der Seitenwand 16 zu erstrecken. Bevorzugt sind lediglich kurze Riegelkörper 30, die über die Länge der Seitenwand 16 verteilt sind.

Aus Fig. 2 ist ersichtlich, wie sich die Gelenkpfanne 18 im Verhältnis zu dem Gelenkkopf 20 bei dem liegenden, also zusammengefalteten Zustand des Faltbehälters erstreckt. Es ist ersichtlich, daß ein Schwenken um 90° nach innen ohne weiteres möglich ist. Gleiche Teile entsprechen hier wie auch in Fig. 3 den anhand von Fig. 1 beschriebenen Teilen. Hervorzuheben ist, daß auch in dem flachen Zustand eine vertikale Belastung der Seitenwand möglich ist, ohne daß die Verbindung zwischen Gelenkpfanne 18 und Gelenkkopf 20 getrennt werden könnte.

In Fig. 3 ist die Gelenkverbindung zwischen einer Seitenwand 16, die in diesem Fall als Vorder- oder Rückwand des Faltbehälters ausgebildet ist, dargestellt. Es ist ersichtlich, daß der Abstand zwischen Gelenkkopf 20 und Gelenkpfanne 18 einerseits und Bodenwand 14 andererseits eher erheblich größer als derjenige bei der Darstellung gemäß Fig. 1 ist. Dies ermöglicht ein kollisionsfreies Zusammenlegen der verschiedenen Seitenwände 16 des Behälters. Es versteht sich, daß die Gelenkhöhe auch zwischen Vorder- und Rückwand unterschiedlich gewählt sein kann, sowie gegebenenfalls auch diejenige der beiden Stirnwände, falls dies aufgrund der Behälterhöhe erforderlich ist.

Im Unterschied zu der Darstellung gemäß Fig. 1 weist hier der im Gelenkbereich von dem Eckprofil 22 aufgespannte Raum die Form eines Doppel-U auf. Die Riegelkörper 30 ist hier weniger hoch und im Bereich des unteren U aufgenommen. Der Riegelkörper 30 ist hierbei an dem die beiden U verbindenden Schenkel 54 nach oben abgestützt. Für die Einleitung der Tragkräfte bei dem Tragspinnenbetrieb ist die Abstützung des Riegelkörper 30 nach oben wichtig. Diese Ausgestalung ermöglicht es, mit Riegelkörpern 30 geringe Höhe auszukommen und dennoch einen günstig großen Abstand zwischen der Sperrstütze 28 und dem Gelenkkopf 20 bereitzustellen.

In diesem Ausführungsbeispiel ist der Bereich des Eckprofils 22 über die gesamte Höhe des Prallschutzes 50 als Hohlprofil 56 ausgebildet. Es versteht sich, daß die Konstruktion in dieser Beziehung vor dem Hintergrund der erwünschten Stabilität in weiten Bereichen geändert werden kann.

Es ist beispielsweise auch möglich, dem Riegelkörper 30 gemäß Fig. 1 lediglich die aus Fig. 3 ersichtliche Höhe zu geben, und die Sperrstütze 28 somit etwa um den Durchmesser der Gelenkpfanne 18 oberhalb dieser enden zu lassen. Diese Ausgestaltung ist noch materialsparender und empfiehlt sich für die Gelenke zwischen den Stirnwänden und der Bodenwand 14, nachdem aufgrund der vertikalen Eckprofile der Vorder- und Rückwand, die in den Figuren nicht dargestelt sind, ein Ausweichen der Stirnwände nach außen ohnehin sicher verhindert ist. Andererseits hat die in Fig. 1 dargestellte Ausführungsform den Vorteil, daß sich zwischen Prallschutz 50 und Seitenwand 16 kein Schmutz sammeln kann.

## Patentansprüche

1. Faltbehälter, mit einer Bodenwand (14), an welcher Seitenwände (16), insbesondere eine Vorderwand, eine Rückwand und zwei Stirnwände angelenkt sind, wobei mindestens zwei Seitenwände (16) im aufgerichteten Zustand zur Bildung eines Behälterinnenraums gegenseitig sperrbar sind, der mit einem Deckel verschließbar ist, und sich im zusammengelegten Zustand im wesentlichen parallel zur Bodenwand (14) erstrecken, dadurch gekennzeichnet, daß ein Gelenk (12) zwischen Seitenwand (16) und Bodenwand (14) einen bodenwandfest angebrachten Gelenkkopf (20) und eine mit diesem verbundene und von ihm beabstandete Sperrstütze (28) aufweist und die Seitenwand (16) in einer einen Umschlingungswinkel von etwa einem Halbkreis bildenden behältereinwärts gewandte Gelenkpfanne (18) ausläuft.

2. Faltbehälter nach Anspruch 1, dadurch gekennzeichnet, daß die Gelenkpfanne (18) als Abkröpfung der Seitenwand (16) ausgebildet ist und die Seitenwand eine Stützabkröpfung (36) aufweist, die zu der Gelenkpfanne (18) gegensinnig ausgebildet ist und in diese übergeht.

3. Faltbehälter nach einem der vorhergehenden Ansprüche, dadurch gekennzeichnet, daß die Gelenkpfanne (18) einstückig mit der Seitenwand (16) ausgebildet ist und eine dem Gelenkkopf (20) zugewandte, in aufgerichtetem Zustand des Faltbehälters (10) wirksame Stützfläche (46) aufweist, deren Flächenschwerpunkt sich knapp neben der Mittenachse (42) der Seitenwand (16) befindet.

4. Faltbehälter nach einem der vorhergehenden Ansprüche, dadurch gekennzeichnet, daß die Gelenkpfanne (18) einwärts gewandt ist und der Gelenkkopf (20) als gegenüber einem einstückig mit diesem ausgebildeten Gelenkhals (40) nach außen vorspringt.

5. Faltbehälter nach einem der vorhergehenden Ansprüche, dadurch gekennzeichnet, daß eine Stützfläche (46), die an der Gelenkpfanne (18) zum Eingriff mit dem Gelenkkopf (20) ausgebildet ist und in dem aufgerichtetem Zustand des Faltbehälters (10) wirkt, sich über die gesamte Länge der Seitenwand (16) erstreckt.

6. Faltbehälter nach einem der vorhergehenden Ansprüche, dadurch gekennzeichnet, daß der Gelenkkopf (20) an einem Eckprofil (22) einstückig mit diesem ausgebildet ist, das eine nutförmige Aufnahme (24) für die Bodenwand (14) aufweist und insbesondere als hohles Strangpreßprofil ausgebildet ist.

7. Faltbehälter nach einem der vorhergehenden Ansprüche, dadurch gekennzeichnet, daß die Gelenkpfanne (18) durch spanlose Bearbeitung des unteren Randes der Seitenwand (16), insbesondere durch Verformung in einem Arbeitsschritt, hergestellt ist.

8. Faltbehälter nach einem der vorhergehenden Ansprüche, dadurch gekennzeichnet, daß die Gelenkpfanne (18) gegenüber dem Gelenkkopf (20) ein Übermaß aufweist und verformungsweicher als dieser ist.

9. Faltbehälter nach einem der vorhergehenden Ansprüche, dadurch gekennzeichnet, daß seitlich des Gelenkkopfes (20) nach auswärts ein Gelenkpfannen-Aufnahmeraum (34) ausgebildet ist, der nach unten und seitlich von dem Eckprofil begrenzt ist und dort außer Eingriff der Gelenkpfanne (18) steht.

10. Faltbehälter nach einem der vorhergehenden Ansprüche, dadurch gekennzeichnet, daß die Sperrstütze (28) das Gelenk (12) außen seitlich erheblich überragt und die Seitenwand (16) an einer von dem Gelenk (12) beabstandeten Stelle nach außen abstützt.

11. Faltbehälter nach einem der vorhergehenden Ansprüche, dadurch gekennzeichnet, daß die Sperrstütze (28) einstückig mit einem Eckprofil (22), das den Gelenkkopf (20) bildet, ausgebildet ist und eine Stützkante aufweist, die für die exakt zur Bodenwand (14) senkrechte Stellung der Seitenwand (16) berechnet ist.

12. Faltbehälter nach einem der vorhergehenden Ansprüche, dadurch gekennzeichnet, daß unter der Sperrstütze (28) ein Raum für die Aufnahme mindestens eines Riegelkörpers (30) vorgesehen ist, der nach Einsetzen der Seitenwand (16) an dem Eckprofil (22) befestigbar ist und das Ausziehen der Seitenwand (16) aus dem Gelenkpfannen-Aufnahmeraum (34) in jeder Schwenkstellung der Seitenwand (16) verhindert.

13. Faltbehälter nach einem der vorhergehenden Ansprüche, dadurch gekennzeichnet, daß ein randseitig angebrachtes Verstärkungsprofil (48) der Seitenwand (16) bis knapp oberhalb der Gelenkpfanne (18) heruntergezogen ist.

14. Faltbehälter nach einem der vorhergehenden Ansprüche, dadurch gekennzeichnet, daß im Bereich der Rückwand, an welcher der Deckel angelenkt ist, die Sperrstütze (28) hochgezogen ist und insbesondere deutlich oberhalb eines Prallschutzes (50) endet.

15. Faltbehälter nach einem der vorhergehenden Ansprüche, dadurch gekennzeichnet, daß der Umschlingungswinkel der Gelenkpfanne (18) so gewählt ist, daß die Gelenkpfanne (18) in einem im aufgerichteten Zustand des Faltbehälters (10) im wesentlichen horizontal erstreckenden Ende (38) ausläuft.

16. Faltbehälter nach einem der vorhergehenden Ansprüche, dadurch gekennzeichnet, daß die Gelenkpfanne (18) im aufgerichteten Zustand des Faltbehälters (10) außen/oben eine Tragfläche (52) für die Abstützung an einem Riegelkörper (30) aufweist.

## Claims

1. A folding container, with a bottom wall (14) to which are articulated side walls (16), in particular a front wall, a rear wall and two end walls, wherein in the erected condition at least two side walls (16) can be mutually locked to form a container interior which can be closed by a cover, and in the collapsed condition they extend substantially parallel to the bottom wall (14),
characterised in that a joint (12) between the side wall (16) and the bottom wall (14) has a joint head (20) mounted securely on the bottom wall and a locking support (28) connected with but spaced apart from the joint head, and the side wall (16) extends into a joint cup (18) which forms a contact angle of approximately a semicircle and which faces towards the container interior.

2. A folding container according to Claim 1, characterised in that the joint cup (18) is in the form of a bend in the side wall (16) and the side wall (16) has a support bend (36) which is formed counter to the joint cup (18) and merges thereinto.

3. A folding container according to any of the preceding Claims, characterised in that the joint cup (18) is formed in one piece with the side wall (16) and has a support surface (46) facing the joint head (20) and effective in the erected condition of the folding container (10), the centroid of which is situated very close to the centre axis (42) of the side wall (16).

4. A folding container according to any of the preceding Claims, characterised in that the joint cup (18) faces inwards and the joint head (20) projects outwards in the form of a joint neck (40) in an opposite direction and is formed in one piece therewith.

5. A folding container according to any of the preceding Claims, characterised in that a support surface (46), which is formed on the joint cup (18) to engage with the joint head (20) and which is effective in the erected condition of the folding container (10), extends over the entire length of the side wall (16).

6. A folding container according to any of the preceding Claims, characterised in that the joint head (20) is formed on a corner profile (22) in one piece therewith, which has a slot-like recess (24) for the bottom wall (14) and in particular is formed as a hollow extrusion profile.

7. A folding container according to any of the preceding Claims, characterised in that the joint cup (18) is produced without cutting the lower edge of the side wall (16), in particular by deformation in one operating stage.

8. A folding container according to any of the preceding Claims, characterised in that the joint cup (18) is oversized with respect to the joint head (20) and is more readily deformed than the latter.

9. A folding container according to any of the preceding Claims, characterised in that laterally of the joint head (20) and outwardly thereof a joint-cup accommodating chamber (34) is formed which is delimited downwardly and laterally by the corner profile and is there out of engagement with the joint cup (18).

10. A folding container according to any of the preceding Claims, characterised in that the locking support (28) substantially overlaps the joint (12) externally and laterally and bears against the outside of the side wall (16) at a location spaced apart from the joint (12).

11. A folding container according to any of the preceding Claims, characterised in that the locking support (28) is formed in one piece with a corner profile (22) which forms the joint head (20) and has a support edge which is predetermined to locate precisely the side wall (16) perpendicular to the bottom wall (14).

12. A folding container according to any of the preceding Claims, characterised in that a space for accommodating at least one lock member (30) is provided below the locking support (28), which lock member can be secured to the corner profile (22) after insertion of the side wall (16) and prevents the removal of the side wall (16) from the joint-cup accommodating chamber (34) in any pivoted position of the side wall (16).

13. A folding container according to any of the preceding Claims, characterised in that a peripherally applied reinforcing profile (48) of the side wall (16) extends down to just above the joint cup (18).

14. A folding container according to any of the preceding Claims, characterised in that the locking support (28) extends upwardly in the vicinity of the rear wall on which the cover is articulated and in particular ends well above impact protections means (50).

15. A folding container according to any of the preceding Claims, characterised in that the contact angle of the joint cup (18) is chosen so that the joint cup (18) extends into an end (38) extending substantially horizontally in the erected condition of the folding container (10).

16. A folding container according to any of the preceding Claims, characterised in that in the erected condition of the folding container (10) the joint cup (18) has an outwardly/upwardly bearing surface (52) for bearing against a lock member (30).

## Revendications

1. Récipient repliable comprenant une paroi de fond (14) à laquelle sont articulées des parois latérales (16), en particulier une paroi avant, une paroi arrière et deux parois d'extrémité, dans lequel au moins deux parois latérales (16) peuvent être bloquées l'une par rapport à l'autre à l'état monté pour former une cavité intérieure de récipient qui peut être fermée au moyen d'un couvercle, et qui s'étendent sensiblement parallèlement à la paroi de fond (14) à l'état replié, caractérisé en ce qu'une articulation (12) entre la paroi latérale (16) et la paroi de fond (14) présente une tête d'articulation (20) solidaire de la paroi de fond, ainsi qu'un appui d'arrêt (28) relié solidairement à cette tête et espacé de celle-ci, et la paroi latérale (16) se termine par une cuvette d'articulation (18) dirigée vers l'intérieur du récipient et formant un angle d'embrassement à peu près égal à un demi-cercle.

2. Récipient repliable selon la revendication 1, caractérisé en ce que la cuvette d'articulation (18) est formée par un repli de la paroi latérale (16) et la paroi latérale présente un repli d'appui (36) qui est formé en sens inverse de la cuvette d'articulation (18) et se termine dans cette cuvette.

3. Récipient repliable selon une des revendications précédentes, caractérisé en ce que la cuvette d'articulation (18) est formée en une seule pièce avec la paroi latérale (16) et présente une surface d'appui (46) dirigée vers la tête d'articulation (20) et qui entre en jeu à l'état monté du récipient repliable (10), et dont le centre de gravité de la surface se trouve à très petite distance de l'axe central (42) de la paroi latérale (16).

4. Récipient repliable selon une des revendications précédentes, caractérisé en ce que la cuvette d'articulation (18) est dirigée vers l'intérieur et la tête d'articulation (20) fait saillie vers l'extérieur par rapport à un col d'articulation (40) venu d'une seule pièce avec cette tête.

5. Récipient repliable selon une des revendications précédentes, caractérisé en ce qu'une surface d'appui (46) qui est formée sur la cuvette d'articulation (18) pour coopérer avec la tête d'articulation (20) et agit dans l'état monté du récipient repliable (10), s'étend sur toute la longueur de la paroi latérale (16).

6. Récipient repliable selon une des revendications précédentes, caractérisé en ce que la tête d'articulation (20) est formée sur un profilé d'angle (22) en une seule pièce avec celui-ci, ce profilé présentant un logement (24) en forme de rainure pour recevoir la paroi de fond (14) et est en particulier constitué par un profilé extrudé creux.

7. Récipient repliable selon une des revendications précédentes, caractérisé en ce que la cuvette d'articulation (18) est fabriquée par usinage sans enlèvement de copeaux du bord inférieur de la paroi latérale (16), notamment par déformation en une seule phase de travail.

8. Récipient repliable selon une des revendications précédentes, caractérisé en ce que la cuvette d'articulation (18) présente une sur-côte par rapport à la tête d'articulation (20) et est plus déformable que cette tête.

9. Récipient repliable selon une des revendications précédentes, caractérisé en ce que, latéralement à la tête d'articulation (20) et vers l'extérieur, est formée une chambre (34) de logement de la cuvette d'articulation, qui est limitée vers le bas et latéralement par le profilé d'angle et, là, est hors de prise avec la cuvette d'articulation (18).

10. Récipient repliable selon une des revendications précédentes, caractérisé en ce que l'appui d'arrêt (28) fait fortement saillie latéralement à l'extérieur de l'articulation (12) et la paroi latérale (16) prend appui vers l'extérieur contre une zone éloignée de l'articulation (12).

11. Récipient repliable selon une des revendications précédentes, caractérisé en ce que l'appui d'arrêt (28) est formé en un seul tenant avec un profilé d'angle (22) qui forme la tête d'articulation (20) et présente une arête d'appui qui est calculée pour assurer la position de la paroi latérale (16) exactement perpendiculaire à la paroi de fond (14).

12. Récipient repliable selon une des revendications précédentes, caractérisé en ce qu'au-dessous de l'appui d'arrêt (28) est prévu un espace pour recevoir au moins un corps de verrouillage (30) qui peut être fixé au profilé d'angle (22) après la mise en place de la paroi latérale (16), et empêche d'extraire la paroi latérale (16) de la chambre (34) de réception de la cuvette d'articulation dans toutes les positions de pivotement de la paroi latérale (16).

13. Récipient repliable selon une des revendications précédentes, caractérisé en ce qu'un profilé (48) de renforcement de la paroi latérale (16), disposé le long du bord, est prolongé vers le bas jusqu'à une petite distance au-dessus de la cuvette d'articulation (18).

14. Récipient repliable selon une des revendications précédentes, caractérisé en ce que, dans la région de la paroi arrière à laquelle le couvercle est articulé, l'appui d'arrêt (28) est reporté vers le haut et, en particulier, nettement au-dessus d'une protection pare-chocs (50).

15. Récipient repliable selon une des revendications précédentes, caractérisé en ce que l'angle d'embrassement de la cuvette d'articulation (18) est choisi de manière que la cuvette d'articulation (18) se termine par une extrémité (38) s'étendant sensiblement horizontalement à l'état monté du récipient repliable (10).

16. Récipient repliable selon une des revendications précédentes, caractérisé en ce que, dans sa région extérieure/supérieure, la cuvette d'articulation (18) présente une surface de portée (52) pour s'appuyer contre un corps de verrouillage (30) dans l'état monté du récipient repliable (10).
